# EUROPÄISCHE PATENTANMELDUNG

(11) **EP 2 107 213 A2**
(43) Veröffentlichungstag der Anmeldung: **07.10.2009**
(21) Anmeldenummer: 09156453.4
(22) Anmeldetag: 27.03.2009
(51) Int. Cl.: F01C 11/00, F01C 17/06, F04D 33/00, F04F 7/00

(54) **Hydraulische Maschine bestehend aus zwei identischen Rotoren**

(30) Priorität: 31.03.2008 IT BZ20080013
(71) Anmelder: Franch, Gino, 39100 Bolzano (IT)
(72) Erfinder: Franch, Gino, 39100 Bolzano (IT)
(74) Vertreter: Faraggiana, Vittorio

(57) **Zusammenfassung**

Gemäß der Erfindung besteht die Maschine aus folgenden Bestandteilen besteht: zwei identischen Rotoren R₁ und R₂, in denen jeweils identische Rohrschaltungen (C₁, C₂ ) e (C₃, C₄ ); einer Kurbelwelle aₘₐ, die den identischen Rotoren R₁ und R₂ mittels Kurbelstangen b_{1,2} und Kurbeln ma_{1,2} eine gleiche und entgegengesetzte oszillatorische Bewegung alternativ auferlegt und so in der Flüssigkeit einer jeden Reihe ein identischer Kräfteimpuls für die Betriebsweise einer Pumpe oder einer Turbine erzeugt wird.

## Beschreibung

Die vorliegenden Erfindung bezieht sich auf eine hydraulische Maschine gemäß dem Oberbegriff des Anspruchs 1

Maschinen dieser bekannter Art sind verhältnismäßig kompliziert, besitzen eine noch verbesserbare Leistung, und können nur entweder als Pumpe oder als Turbine betrieben werden.

Die Aufgabe der vorliegenden Erfindung ist die Verbesserung einer hydraulischen Maschine bekannter Art.

Diese Aufgabe wird durch eine hydraulische Maschine mit den Merkmalen des kennzeichnenden Teils des Anspruchs 1 gelöst.

Die erfindungsgemäße Maschine besteht aus folgenden Bestandteilen:
a) zwei identischen Rotoren R₁ und R₂, nn denen jeweils identische Rohrschaltungen (C₁, C₂) e (C₃, C₄) befestigt sind;
b) einer Kurbelwelle aₘₐ, die den identischen Rotoren R₁ und R₂ mittels Kurbelstangen b_{1,2} und Kurbeln ma_{1,2} eine gleiche und entgegengesetzte oszillatorische Bewegung alternativ auferlegt; wobei diese derart vorgegeben ist, dass im Rotor R₁ im Interwall θ (0°, 90°) der Kurbelwelle aₘₐ eine rechtsdrehende Kraft der Rohrschaltung C₁ und im Interwall θ(180°, 270°) eine an der Rohrschaltung C₂ angewandte linksdrehende Kraft entwickelt wird; während im Rotor R₂ die Kraft der Rohrschaltungen C₃ und C₄ jeweils in θ (180°, 270°) und in θ (0°, 90°) entwickelt wird. Der von der Maschine entwickelte Kraftbetrag ist zur Masse m_{c} proportional, die in jeder Rohrleitung der Rotoren R_{1,2} enthalten ist. Die Masse kann erhöht werden, indem jeder Rohrschaltung C_{i,j} eine ganze Zahl N₀ von Wendeln mit Schwerpunktradius r_{B} und einem Querschnitt S_{c} gleich jenen der Rohrschaltung C_{i,j} hinzugefügt wird. Auf diese Weise ist die Masse einer jeden Rohrschaltung C_{j,j} gleich m_{c} (1+4N₀). Die von der Maschine entwickelte Leistung ist überdies proportional zuθ̇³, und zwar zum Kubus der Winkelgeschwindigkeit der Kurbelwelle aₘₐ. Auf diese Art und Weise kann der Leistungswert der Maschine von einem Mindestwert auf einen sehr hohen Wert verändert werden.
c) Für die Betriebsweise als Pumpe PO wird der Eingang E_{PO} geöffnet und der Eingang E_{TU} geschlossen; für die Betriebsweise als Turbine wird der Eingang E_{TU} geöffnet und der Eingang E_{PO} geschlossen (siehe Figur 1).
d) Die von den beiden Rotoren entwickelte Leistung wird der Kurbelwelle aₘₐ mittels der Kurbelstangen b₁ und b₂ übertragen.
e) Die Kurbelwelle aₘₐ (Figur 2) ist in der Betriebsweise der Maschine als Pumpe mit einem Motor verbunden, der die aufgenommene Energie liefert; in der Betriebsweise als Turbine ist die Kurbelwelle aₘₐ mit dem Verbraucher der entwickelten Energie verbunden.

### DIE VORTEILE DER MASCHINE

1) Einfachheit der Konstruktion,
2) hohe Leistung, die den verhältnismäßig geringen Verlusten der sie bildenden Rohrleitungen zurückzuführen ist,
3) die Betriebweise als Pumpe oder als Turbine, erhalten durch die Änderung der Richtung der Flüssigkeitsgeschwindigkeit,
4) Möglichkeit in der Betriebsweise auch mit pastösen Flüssigkeiten, mit körnigen Feststoffen und mit einer Feststoffmischung herabgesetzter Messungen,
5) relativ geringe Herstellungskosten,
6) Möglichkeit einer Betriebsweise auch mit erheblichen Leistungsänderungen, die an die Änderung der Drehwinkelgeschwindigkeit der Kurbelwelle aₘₐ ohne erheblichen Leistungsänderungen verbunden ist,
7) der einwandfreie Massenausgleich der beiden Rotoren R_{1,2} und der Kurbelwelle aₘₐ, der auf die Betriebsweise der Maschine zurückzuführen ist, bewirkt der Vorteil eines Stützrahmens TS, der nur durch das Gewicht der beiden Rotoren und der Kurbelwelle belastet wird, da der Stützrahmen TS frei von funktionellen Belastungen der Maschine ist.

Weitere Merkmale gehen aus den Ansprüchen und aus der folgenden Beschreibung einer bevorzugten, in den beigefügten Zeichnungen dargestellten Ausführungsform hervor. Es zeigen
- Figur 1: schematisch die Rohrschaltungen einer erfindungsgemäßen hydraulischen Maschine, und
- Figur 2: schematisch die Kurbelstangen und die Kurbeln in Verbindung mit den Rohrschaltungen.

### BESCHREIBUNG UND BETRIEBSWEISE DER MASCHINE

Die Maschine besitzt die folgenden Bestandteile:
1) zwei identische Rotoren R₁ und R₂ (Figur 1 und 2), die an einem Stützrahmen ZS angeordnet sind; am Rotor R₁ sind die Rohrschaltungen C₁ und C₂ und am Rotor R₂ sind die Rohrschaltungen C₃ und C₄ angeordnet;
2) ein Ventil V₁, das nur im Interwall θ (0°, 90°) offen ist, das die Reihe von Rohrschaltungen (C₁ + C₃) abwickelt und ein Ventil V₂, das nur im Interwall θ(180°, 270°) geöffnet ist, das die Reihe von Rohrschaltungen (C₂ + C₄) abwickelt;
3) eine Kurbelwelle aₘₐ, die in Figur 1 und 2 mit einer zu jener der Rotoren R_{1,2} parallelen Achse dargestellt ist; an dieser sind zwei Kurbeln mₐ₁ und mₐ₁ mit den Einzelheiten aus Figur 1 und 2 befestigt; die an der Kurbelwelle aₘₐ befestigten Kurbeln mₐ₁ und mₐ₂ sind jeweils mit dem Kopf der Kurbelstange b₁ und b₂ verbunden, deren Fuß jeweils mit dem Rotor R₁ und R₂ an einer entfernten Stelle r₀ der Drehachse verbunden ist.

Die Kurbelwelle aₘₐ erzeugt die oszillatorische Bewegung der beiden Rotoren, deren Drehwinkel ϕ der Beziehung:
(1) ϕ = ϕ₀ sinθ , wo ϕ der Drehwinkel des Rotors R_{1,2} ist.
   Durch Ableitung von (1) erhält man die
   Winkelgeschwindigkeit des Rotors R_{1,2}: $\dot{φ} = {φ}_{0} ⁢ \dot{θ} ⁢ cos θ ,$
   aus dem sich die Drehgeschwindigkeit der aktiven Rohrschaltungen Cᵢ ergibt ${v}_{Ci} = {φ}_{0} ⁢ {r}_{B} ⁢ \dot{θ} ⁢ cos θ ,$
   wo: r_{B} der Schwerpunktradius der
   Rohrschaltung ist; θ̇=2πn₀ ist die
   Winkelgeschwindigkeit der Kurbelwelle aₘₐ;
   und n₀ ist die Drehzahl pro Sekunde
   derselben.
   Unter Ableitung von (3) gegenüber der Zeit und durch Multiplizieren mit der in der Rohrschaltung Cᵢⱼ enthaltenen Masse m_{c} erhält man die Gleichung der auf m_{cj} angewandten Kraft, ${f}_{c} = - {m}_{c} ⁢ {φ}_{0} ⁢ {r}_{B} ⁢ {\dot{θ}}^{2} ⁢ sen θ ,$

Aus dem Obigen ergibt sich, dass der Betrag der von der als Pumpe betriebenen Maschine aufgenommene Leistung zur Beziehung $- {m}_{c} ⁢ {{φ}_{0}}^{2} ⁢ {{r}_{B}}^{2} {\dot{θ}}^{3}$
proportional ist.

Die Leistung der Maschine wird mit dem Kubus der Drehgeschwindigkeit der Kurbelwelle aₘₐ und mit der Erhöhung der Masse der Rohrschaltung Cᵢ erhöht; wird jeder aktiven Rohrleitung eine ganze Zahl N₀ von Windungen mit dem Radius r_{B} und dem Querschnitt S_{c} hinzugefügt, so ist die Gesamtmasse von C_{i,j}: ${m}_{0 ⁢ c} = {m}_{c} ⁢ \left(1+4⁢{N}_{0}\right) .$
Die von der Maschine in der Betriebsweise als Pumpe aufgenommene Leistung erhöht sich daher mit der 3.

Ein gleicher Wert, jedoch entgegengesetzt, gilt für die Betriebsweise als Turbine.

### 6)

Die Kurbel ma_{1,2} der Kurbelwelle aₘ erzeugt die oszillatorische Bewegung des Rotors R_{1,2}, mit dem sie über die Kuppelstange b_{1,2} verbunden ist.

## Patentansprüche

1. Hydraulische Maschine bestehend aus zwei identischen Rotoren, **dadurch gekennzeichnet, dass** sie aus folgenden Bestandteilen besteht:
a) zwei identischen Rotore R₁ und R₂, in denen jeweils identische Rohrschaltungen (C₁, C₂ ) e (C₃, C₄ );
b) einer Kurbelwelle aₘₐ, die den identischen Rotoren R₁ und R₂ mittels Kurbelstangen b_{1,2} und Kurbeln ma_{1,2} eine gleiche und entgegengesetzte oszillatorische Bewegung auferlegt; wobei diese derart vorgegeben ist, dass im Rotore R₁ im Interwall θ (0°, 90°) der Kurbelwelle aₘₐ eine rechtsdrehende Kraft der Rohrschaltung C₁ und im Interwall θ(180°, 270°) eine an der Rohrschaltung C₂ angewandte linksdrehende Kraft entwickelt wird; während im Rotor R₂ die Kraft der Rohrschaltungen C₃ und C₄ jeweils in θ (180°, 270°) und in θ (0°, 90°) entwickelt wird, wobei der von der Maschine entwickelte Kraftbetrag zur Masse m_{c} proportional ist, die in jeder Rohrleitung der Rotoren R_{1,2} enthalten ist, wobei die Masse erhöht werden kann, indem jeder Rohrschaltung C_{i,j} eine ganze Zahl N₀ von Wendeln mit Schwerpunktradius r_{B} und einem Querschnitt S_{c} gleich jenen der Rohrschaltung C_{i,j} hinzugefügt wird, womit die Masse einer jeden Rohrschaltung C_{j,j} gleich m_{c} (1+4N₀) ist und die von der Maschine entwickelte Leistung überdies proportional zuθ̇³ ist, und zwar zum Kubus der Winkelgeschwindigkeit der Kurbelwelle aₘₐ,
c) wobei für die Betriebsweise als Pumpe PO wird der Eingang E_{PO} geöffnet wird und der Eingang E_{TU} geschlossen; für die Betriebsweise als Turbine der Eingang E_{TU} geöffnet und der Eingang E_{PO} geschlossen wird (siehe Figur 1),
d) wobei die von den beiden Rotoren entwickelte Leistung wird der Kurbelwelle aₘₐ mittels der Kurbelstangen b₁ und b₂ übertragen wird.
e) wobei die Kurbelwelle aₘₐ (Figur 2) in der Betriebsweise der Maschine als Pumpe mit einem Motor verbunden ist, der die aufgenommene Energie liefert und in der Betriebsweise als Turbine die Kurbelwelle aₘₐ mit dem Verbraucher der entwickelten Energie verbunden ist.

2. Verwendung einer Maschine nach Anspruch 1,
**gekennzeichnet durch** eine jede der Reihen von Rohrschaltungen S_{c1} = (C₁ + C₃) und S_{c2} = (C₂ + C₄) unter Öffnung und der Schließung jeweils für das Interwall θ (0°, 90°), und für das Interwall θ (180, 270°).

3. Maschine nach Anspruch 1, **dadurch gekennzeichnet, dass** das Verbindungssystem C₀ᵢ aus einem Rohr mit der Länge von 2_{rB} mit Innendurchmesser d_{c} und aus einer Krümmung in der Mitte der Länge mit einem Winkel von 90° und mit Scheitel besteht, der auf derselben Drehachse des Rotors angeordnet ist, wobei die Kupplung mit Rotorkräften beseitigt wird, die Rohrschaltungen eines jeden Paars (C₁, C₃) und (C₂, C₄) verbindet und das Paar von Fliehkräften einer jeden Verbindung beseitigt, wobei die Verbindungsrohre derer 4 sind, von denen 2 am Rotor R₁ und 2 am Rotor R₂ befestigt sind.

4. Verwendung der Maschine als Pumpe oder als Turbine, in dem die Richtung der Flüssigkeitsgeschwindigkeit der aktiven Rohrleitungen geändert wird.

5. Verwendung der Maschine nach Anspruch 1, **dadurch gekennzeichnet, dass** die Zunahme der in jeder Rohrschaltung entwickelten Leistung über eine Reihe von Windungen erzeugt wird, deren Masse gleich m_{c}(l + 4N₀) ist, wo 4N₀ gleich der ganzen Zahl der hinzugefügten Windungsreihen ist.

6. Maschine mit den folgenden Merkmalen:
a) sehr hohe Leistung, da die Flüssigkeit die Rohrschaltung mit konstantem Querschnitt und ohne Kolben und hydraulischen Läufern befließt;
b) große Änderungsmöglichkeit der Drehzahlen der Kurbelwelle, mit dessen Kubus die Leistung der Maschine geändert wird, wobei so die Möglichkeit der Anwendungen erhöht wird.

7. Maschine nach Anspruch 1, für das Pumpen und die Förderung von pastösen Flüssigkeiten, von körnigen Feststoffen oder von Feststoffen herabgesetzter Abmessungen.

8. Maschine nach Anspruch 1, **dadurch gekennzeichnet, dass** die zwei Rotoren auf einer einzigen Drehachse angeordnet sind, zu der die Kurbelwelle parallel ist, womit die Abmessungen der Maschine herabgesetzt werden.

9. Maschine nach Anspruch 1, **gekennzeichnet durch** den Massenausgleich eines jeden Bestandteils der Maschine, der **dadurch** entwickelt wird, dass die Übertragung eines jeden Teils in seiner Wirkungsweise auf den Stützrahmen vermieden wird.
